# FASCICULE DE BREVET EUROPEEN

(11) **EP 0 014 763 B1**
(45) Date de publication et mention de la délivrance du brevet: **07.07.1982**
(21) Numéro de dépôt: 79105224.4
(22) Date de dépôt: 17.12.1979
(51) Int. Cl.: B41J 35/23, B41J 32/00

(54) **Ensemble à cartouches de ruban d'impression et d'effacement pour machine à écrire**
Einheit von Druck- und Korrekturbandkassetten für eine Schreibmaschine
Print and correction ribbon cartridge assembly for a typewriter

(30) Priorité: 01.02.1979 US 8461
(43) Date de publication de la demande: 03.09.1980
(73) Titulaire: International Business Machines Corporation, Armonk, N.Y. 10504 (US)
(72) Inventeur: Boyatt, Richard Gordon, Jr., Lexington, KY 40503 (US); Steger, Donald June, Corinth, KY 41010 (US)
(74) Mandataire: Siccardi, Louis

## Description

### Domaine technique

La présente invention concerne les ensembles à cartouche de ruban d'impression et cartouche de ruban d'effacement pour machines à écrire et plus particulièrement elle concerne un dispositif permettant de réunir la cartouche de ruban d'impression et la cartouche de ruban d'effacement de façon à former une structure rigide unique tout en autorisant cependant une séparation facile des deux cartouches par l'opérateur.

### Etat de la technique antérieure

La publication FR - A - 2 391 853 présente un ensemble composé d'une cartouche de ruban d'impression à laquelle est assemblée une cartouche de ruban d'effacement, cet ensemble pouvant être introduit et utilisé dans une machine à écrire. Dans l'ensemble présenté dans cette publication, la cartouche de ruban d'effacement est montée amovible sur la cartouche de ruban d'impression par l'intermédiaire de tétons et de trous de positionnement. Bien qu'un tel agencement soit satisfaisant, de multiples assemblages et démontages des deux cartouches peuvent conduire à l'apparition d'un certain jeu entre ces deux éléments. De plus, il est parfois difficile, lors de l'assemblage des cartouches d'aligner les tétons de l'une des cartouches avec les trous de l'autre.

### Exposé de l'invention

La présente invention a pour objet un dispositif qui permet de réunir, par superposition, une cartouche de ruban d'impression et une cartouche de ruban d'effacement, en un ensemble relativement rigide. Ce dispositif permet également de désolidariser facilement les deux cartouches aux fins, par exemple, du remplacement de l'une d'entre elles.

Les cartouches sont conformées de façon que, lors de leur superposition, leurs faces en regard s'emboîtent. Des passages, ménagés dans des oreilles de centrage s'étendant depuis l'une desdites faces de l'une des cartouches, reçoivent et retiennent des ailettes solidaires de l'autre cartouche. Des épaulements sur chaque cartouche viennent en contact mutuel afin d'empêcher le mouvement relatif des cartouches, dans un premier sens. Lors de la superposition des cartouches, une came solidaire de l'une d'entre elles coopère avec un suiveur de came solidaire de l'autre pour provoquer d'une part, un mouvement relatif entre les cartouches dans ledit premier sens jusqu'à ce que lesdits épaulements viennent en contact mutuel et pour, d'autre part, interdire tout mouvement relatif dans un second sens opposé au premier. Le mouvement relatif d'une cartouche par rapport à l'autre, dans la direction perpendiculaire à celle desdits premier et second sens est interdit au moyen d'une fente ménagée dans l'une cartouches et dans laquelle pénètre une élément de l'autre cartouche.

### Brève description des figures des dessins

La Figure 1 est une vue d'un ensemble de deux cartouches assemblées selon la présente invention.
La Figure 2 est une vue partielle du dispositif représenté sur la Figure 1 prise selon la ligne 2-2 de la Figure 1.
La Figure 2A est une vue en coupe partielle prise selon la ligne 2A-2A de la Figure 2.
La Figure 3 est une vue d'une partie du dispositif de la Figure 1, prise selon la ligne 3-3 de la Figure 1.
Les Figures 4A, 48 et 4C représentent schématiquement trois étapes de l'assemblage des cartouches en un ensemble pratiquement rigide.
La Figure 5 est une vue en plan partielle et agrandie représentant en traits pleins une partie du dispositif de la présente invention contenue dans l'une des cartouches et prise selon la ligne 5-5 de la Figure 4B, et en tirets, une partie associée du dispositif contenu dans la deuxième cartouche de l'ensemble.
La Figure 6 est une vue en coupe partielle du dispositif, prise selon la ligne 6-6 de la Figure 5.
La Figure 7 est une vue partielle en perspective de la partie du dispositif représentée en traits pleins sur la Figure 5 et encerclée par des tirets sur la Figure 4A.
La Figure 8 est une vue partielle en perspective de la partie du dispositif de l'une des cartouches qui coopère avec la partie du dispositif montrée sur la Figure 7.

### Description détaillée d'un mode de réalisation de l'invention

La Figure 1 représente un ensemble 10 de deux cartouches pouvant être utilisé dans des machines à écrire et autres machines similaires. L'ensemble 10 comprend une cartouche de ruban d'impression 11 et une cartouche de ruban d'effacement 30 superposées. Ces cartouches sont réunies tout en restant séparables, par le dispositif réalisé selon les enseignements de la présente invention. La cartouche de ruban d'impression 11 présente une surface supérieure 12 et une surface inférieure 13 tandis que la cartouche de ruban d'effacement 30 présente une surface supérieure 14 et une surface inférieure 15 (voir la Figure 4A) qui est prévue pour être disposée face à la surface inférieure 13 de la cartouche 11.

La cartouche 30 contient un ruban d'effacement 6 (voir la Figure 3) et la cartouche 11 contient un ruban d'impression 7. La fonction des oreilles 9 et du tourillon 8 de la cartouche 11, ainsi que l'entraînement des rubans 6 et 7 par la machine à écrire, sont décrits dans la publication FR - A - 2 391 853 précitée. L'homme de l'art comprendra cependant que le dispositif de la présente invention convient pour tous les types de cartouches.

Selon les enseignements de la présente invention, les cartouches de ruban d'impression 11 et de ruban d'effacement 30 sont assemblées en se faisant face par leurs fonds et sont maintenues ainsi par le dispositif de la présente invention pour former un ensemble ou une structure rigide pouvant toujours être facilement démontée si on le désire.

Le dispositif de la présente invention interdit tout mouvement relatif des cartouches selon les axes 16 et 17. Comme représenté sur les Figures 3 et 4, l'une des cartouches, en l'occurrence celle contenant le ruban d'impression 11, comporte des oreilles 18 permettant de centrer les cartouches l'une par rapport à l'autre. Ces oreilles 18 s'étendent à partir du plan de la surface inférieure 13 pour emprisonner, sur les côtés opposés de l'ouverture 11 A de la cartouche 11, une partie de la cartouche de ruban d'effacement 30. Ces oreilles de centrage sont perpendiculaires à la face 13, espacées l'une de l'autre et convergentes. Leur rôle est de venir en contact avec les parois latérales de la partie avant de la cartouche 30. Comme on l'a représenté sur les Figures 3 et 4, chaque oreille de centrage 18 comprend un élément qui définit un passage 19 en forme de goutte d'eau dont la partie étroite 20, située vers l'avant de l'orielle, a une fonction qui sera précisée ultérieurement. La deuxième cartouche qui est dans ce cas la cartouche de ruban d'effacement 30, comprend deux ailettes 31 situées à l'avant de la cartouche et destinées à pénétrer dans les passages 19 et à rester en contact serré avec les oreilles à la hauteur des passages étroits 20. Fondamentalement, l'ajustement entre l'ailette 31 de chaque côté de l'ouverture 11 A et le passage associé 19 de l'oreille 18, est essentiellement un ajustement serré qui permet de maintenir les cartouches serrées l'une contre l'autre au moins dans les zones adjacentes à l'ouverture 11 A.

Dans la Figure 1, l'axe 16 est indiqué par la double flèche 16A-16B. Afin d'empêcher le mouvement relatif des cartouches dans un premier sens, par exemple dans le sens 1 6A, les cartouches sont munies d'elémentes de butée destinés à venir mutuellement en contact. Ces éléments sont constitués par des épaulements 32 sur les côtés opposés de la périphérie de la cartouche 30 qui viennent en contact avec des épaulements 21 qui sont, eux, constitués, dans le cas présent, par les bords arrières des oreilles de centrage 18. Ainsi, lorsque les épaulements 32 viennent en contact avec les épaulements 21, tout mouvement de la cartouche 30 dans le sens 16A est interdit.

Afin d'interdire tout mouvement de là cartouche 30 par rapport à la cartouche 11 dans le sens 16B, contraire au sens 16A, tout en facilitant l'application des épaulements 32 contre les épaulements 21, une surface de guidage ou came est prévue sur l'une des cartouches et un suiveur sur l'autre. Ces deux éléments coopèrent pour assurer un mouvement relatif entre les cartouches dans le premier sens, 16A, jusqu'à ce que le contact entre les épaulements 21 et 32 stoppe ce mouvement. Les Figures 5, 6 et 7 représentent une cartouche 11 qui, dans ce but, comporte un moyen de guidage et d'accrochage 22 fixé à sa surface inférieure 13. Le moyen de guidage et d'accrochage 22 comporte une surface de guidage ou came 23 (Figure 7) prévue pour recevoir un suiveur de came 33 (Figure 8) raccordé à la cartouche 30 et plus particulièrement disposé dans une ouverture 15A ménagée dans le fond 15 de la cartouche 30, l'ouverture 15A étant alignée avec le moyen de guidage et d'accrochage 22. Comme représenté sur la Figure 6, le suiveur 33, après avoir heurté la surface de guidage ou came 23, tend à mouvoir la cartouche 30 vers l'avant dans les sens 16A jusqu'à ce que les épaulements 32 portent contre les épaulements 21. Le suiveur 33 est de préférence composé d'un matériau souple qui permet sa flexion comme représenté sur la Figure 6, jusqu'à ce que les surfaces inférieures 13 et 15 des cartouches 11 et 30 soient plaquées l'une contre l'autre, comme illustré schématiquement sur la Figure 4C. De plus, l'action du suiveur 33 contre la surface de guidage ou came 23 interdit tout mouvement de la cartouche 30 par rapport à la cartouche 11 dans le sens 16B.

Des moyens sont prévus sur les cartouches afin d'interdire le mouvement de la cartouche 30 par rapport à la cartouche 11 sur l'axe 17 perpendiculaire à l'axe 16. Ces moyens consistent en une fente 24 ménagée dans le moyen de guidage et d'accrochage 22, ladite fente s'étendant vers l'avant dans la surface de guidage 23 et étant de dimensions telles qu'elle peut recevoir un élément 34 perpendiculaire au suiveur 33. Avec cet agencement, l'élément 34 peut pénétrer dans la fente 24 et interdire ainsi tout mouvement latéral de l'extrémité arrière de la cartouches 30 par rapport à la cartouche 11.

Afin de maintenir les cartouches assemblées dans leur position des Figures 1 et 4C, on a prévu un moyen de verrouillage 36 (voir Figure 2). Ce moyen de verrouilage comporte un tenon 37 solidaire de la partie extérieure de la cartouche 11 et un élément droit 38 dont le crochet 39 (voir Figure 2A) accroche une nervure 26 de la cartouche 30. L'élément 38 s'étend à partir d'une partie plus large (non représentée) qui peut être enfoncée par l'opérateur. Le suiveur 33 qui est en matériau élastique, prend la position représentée sur la Figure 6, lorsque les cartouches sont assemblées et exerce une force de rappel qui tend à séparer les cartouches. Afin de s'opposer à cette force, la nervure 26 et le crochet 39 sont placés de façon que l'élément 38 travaille en traction. De cette manière, lorsque l'on enfonce ladite partie large du verrou 36 et que le crochet 39 est de ce fait dégagé de la nervure 26, les cartouches 30 et 11 s'écartent automatiquement sous l'action de la force de rappel exercée par le suiveur 33 du fait de sa déformation.

## Revendications

1. Ensemble de cartouches pour machine à écrire, du type comprenant une cartouche de ruban d'impression (11) et une cartouche de ruban d'effacement (30) présentant chacune une première et une seconde faces (12, 13 et 14, 15) ainsi qu'une partie avant d'où sort le ruban (7, 6), lesdites cartouches (11, 30) étant superposées avec leurs secondes faces (13, 15) en regard et étant munies de moyens de positionnement réciproque (18), ledit ensemble étant caractérisé en ce que:
lesdits moyens de positionnement réciproque sont constitués par une paire d'oreilles (18) sortant du plan de la seconde face (13) de l'une (11) des cartouches, lesdites orielles (18) emprisonnant entre elles au moins une partie de l'autre cartouche (30) et présentant chacune un passage allongé (20) dont la direction générale est parallèle à ladite seconde face (13).
ladite autre cartouche (30) comporte une paire d'ailettes (31) s'étendant parallèlement au plan de sa seconde face (15), chacune des ailettes (31) étant destinée à être placée dans l'un des passages (20) lors de la superposition des cartouches et à rester en contact serré avec au moins une partie dudit passage (20),
l'une (30) des cartouches comporte un élément suiveur de came (33) destiné à venir en contact, lors de la superposition des cartouches, avec une came à surface inclinée (23) solidaire de l'autre cartouche (11), ledit contact provoquant le déplacement de la cartouche (30) comportant l'élément suiveur de came (33) vers l'avant de l'autre cartouche (11),
chacune des cartouches comporte des éléments de butée (21, 32) destinés à venir mutuellement en contact lors dudit déplacement afin de stopper ce dernier, le contact entre le suiveur de came (33) et la came (23) empêchant alors le déplacement du suiveur de came (33), et de la cartouche (30) à laquelle il est associé, vers l'arrière des cartouches,
lesdites cartouches (11, 30) comportent des moyens (34, 24) pour interdire leur mouvement relatif sur un axe perpendiculaire à la direction dudit déplacement et des moyens de verrouillage (39, 26) pour les maintenir en superposition.

2. Ensemble de cartouches selon la revendication 1, caractérisé en ce que lesdites oreilles (18) sont convergentes vers l'avant de la cartouche (11) à laquelle elles sont associées et sont perpendiculaires audit plan de la seconde face (13).

3. Ensemble de cartouches selon la revendication 2, caractérisé en ce que lesdits passages (20) sont en forme de goutte d'eau et en ce que ladite partie des passages (20) en contact serré avec lesdites ailettes (31) est la partie la plus étroite des passages (20).

4. Ensemble de cartouches selon l'une quelconque des revendications 1 à 3, caractérisé en ce que lesdits éléments de butée (21, 32) sont constitués par des épaulements sur lesdites cartouches (11, 30).

5. Ensemble de cartouches selon la revendication 4, caractérisé en ce que lesdits épaulements (21, 32) sont espacés l'un de l'autre et disposés sur la périphérie des cartouches (11, 30).

6. Ensemble de cartouches selon la revendication 5, caractérisé en ce que les épaulements (21 ) de l'une (11) des cartouches sont solidaires desdites oreilles (18).

7. Ensemble de cartouches selon l'une quelconque des revendications 1 à 6, caractérisé en ce que ledit élément suiveur de came (33) est élastique et est déformé lorsque lesdites cartouches sont assemblées, de façon à engendrer une force de rappel qui a tendance à séparer les cartouches (11, 30) l'une de l'autre.

## Patentansprüche

1. Kassettenanordnung für eine Schreibmaschine, mit einer Farbbandkassette (11) und einer Löschbandkassette (30), von denen jede eine erste und eine zweite Oberfläche (12, 13 und 14, 15) sowie ein Vorderteil aufweist, aus dem das Band (7, 6) kommt, wobei die Kassetten (11, 30) so übereinanderliegen, daß sich ihre zweiten Oberflächen (13, 15) gegenüberstehen, und mit wechselseitigen Positionsmitteln (18) ausgerüstet sind, dadurch gekennzeichnet, daß
- die wechselseitigen Positionsmittel aus einem Paar Ösen (18) bestehen, die aus der Ebene der zweiten Oberfläche (13) der einen (11) der beiden Kassetten herausragen, wobei die Ösen (18) zwischen sich wenigstens einen Teil der anderen Kassette (30) einschließen und jede eine längliche Öffnung (20) aufweist, deren allgemeine Richtung parallel zu der zweiten Oberfläche (13) liegt,
- die andere Kassette (30) ein Paar Rippen (31) aufweist, die sich parallel zur Ebene ihrer zweiten Oberfläche (15) erstrecken, wobei jede Rippe (31) dazu bestimmt ist, während des Übereinanderlegens der Kassetten in eine der Öffnungen (20) eingeführt zu werden und in engem Kontakt mit wenigstens einem Teil der Öffnung (20) zu bleiben,
- eine der Kassetten (30) ein Nockenfolgerelement (33) aufweist, das dazu bestimmt ist, während des Übereinanderlegens der Kassetten in Kontakt mit einem fest mit der anderen Kassette (11) verbundenen Nocken mit geneigter Oberfläche (23) zu kommen, wobei der Kontakt die Verschiebung der mit dem Nockenfolgerelement (33) ausgerüsteten Kassette (30) zum Vorderteil der anderen Kassette (11) veranlaßt,
- jede Kassette Anschlagelemente (21, 32) aufweist, die dazu bestimmt sind, während dieser Verschiebung in Eingriff zu kommen, um diese zu begrenzen, wobei der Kontakt zwischen dem Nockenfolger (33) und dem Nocken (23) die Verschiebung des Nockenfolgers (33) und der damit verbundenen Kassette (30) in Richtung des hinteren Teils der Kassetten verhindert,
- die Kassetten (11, 30) Mittel (34, 24) einschließen, die ihre relative Bewegung auf einer senkrecht zur Richtung der Verschiebung befindlichen Achse verhindern sowie Verriegelungsmittel (39, 26), um sie übereinandergelegt zu halten.

2. Kassettenanordnung nach Anspruch 1, dadurch gekennzeichnet, daß die Ösen (18) am Vorderteil der mit ihnen verbundenen Kassette (11) zusammenlaufen und zur Ebene der zweiten Oberfläche (13) senkrecht stehen.

3. Kassettenanordnung nach Anspruch 2, dadurch gekennzeichnet, daß die Öffnungen (20) wasserstropfenförmig sind und der in engem Kontakt mit den Rippen (31) stehenden Teil der Öffnungen (31) den engsten Teil der Öffnungen (20) darstellt.

4. Kassettenanordnung nach einem der Ansprüche 1 bis 3, dadurch gekennzeichnet, daß die Anschlagelemente (21, 32) von Schultern auf diesen Kassetten (11, 30) gebildet werden.

5. Kassettenanordnung nach Anspruch 4, dadurch gekennzeichnet, daß diese Schultern (21, 32) in einem Abstand voneinander liegen und auf der Außenfläche der Kassetten (11, 30) angeordnet sind.

6. Kassettenanordnung nach Anspruch 5, dadurch gekennzeichnet, daß die Schultern (21) der einen der Kassetten (11) fest mit diesen Ösen (18) verbunden sind.

7. Kassettenanordnung nach einem der Ansprüche 1 bis 6, dadurch gekennzeichnet, daß das Nockenfolgerelement (33) elastisch ist und sich verformt, wenn die Kassetten zusammengefügt werden, um so eine Rückstaukraft zu erzeugen, die dazu neigt, die Kassetten (11, 30) voneinander zu trennen.

## Claims

1. A cartridge assembly for a typewriter of the type comprising a print ribbon cartridge (11) and an erase ribbon cartridge (30) each one being provided with first and second surfaces (12, 13 and 14, 15) as well as with a front part from which the ribbon (7, 6) exits, said cartridges (11, 30) being superimposed, with their second surfaces (13, 15) facing each other, and being provided with reciprocal positioning means (18), said assembly being characterized in that:
said positioning means consist of a pair of lugs (18) which project from the plane of the second surface (13) of one of the cartridges (11), said lugs embracing at least part of the other cartridge (30) and each exhibiting an elongated opening (20) the general direction of which is parallel with said second surface (13),
said other cartridge (30) comprises a pair of fins (31) extending parallel to the plane of its second surface (15), each fin (31) being intended to be placed in one of the openings (20) when the cartridges are superimposed and to be kept in close contact with at least part of said opening (20),
one of the cartridges (30) provides a cam follower element (33) intended to contact an inclined surface cam (23) rigidly affixed to the other cartridge (11), ), said contact causing the displacement of that cartridge (30) which carries the cam follower element (33) towards the front part of the other cartridge (11),
each cartridge comprises stop elements (21, 32) intended to engage each other during said displacement in order to stop the latter, the contact between the cam follower (33) and the cam (32) preventing the cam follower (33) and the cartridge (30) with which it is associated from moving towards the rear part of the cartridge,
said cartridges (11, 30) comprising means (34, 24) for inhibiting their relative movement along an axis perpendicular to the direction of said displacement and latching means (39, 26) for maintaining them superimposed.

2. A cartridge assembly according to claim 1, characterized in that said lugs (18) converge towards the front part of the cartridge (11) with which they are associated and are perpendicular to said plane of the second surface (13).

3. A cartridge assembly according to claim 2, characterized in that said openings (20) have the shape of a water drop and said part of the openings (20) which is in close contact with said fins (31) is the narrowest part of the openings (20).

4. A cartridge assembly according to any one of claims 1 to 3, characterized in that said stop elements (21, 32) are formed by shoulders on said cartridges (11, 30).

5. A cartridge assembly according to claim 4, characterized in that said shoulders (21, 32) are spaced from each other and located on the periphery of the cartridges (11, 30).

6. A cartridge assembly according to claim 5, characterized in that the shoulders (21) of one (11) of the cartridges are rigidly fixed to said lugs (18).

7. A cartridge assembly according to any one of claims 1 to 6, characterized in that said cam follower element (33) is resilient and is deformed when said cartridges are assembled so as to create a bias force which tends to separate the cartridges (11, 30) from each other.
